# DEMANDE DE BREVET EUROPEEN

(11) **EP 0 326 496 A1**
(43) Date de publication de la demande: **02.08.1989**
(21) Numéro de dépôt: 89400240.1
(22) Date de dépôt: 27.01.1989
(51) Int. Cl.: B41F 17/00, B41K 3/14

(54) **Appareil d'impression à roue de prise de vitesse intégrée**

(30) Priorité: 29.01.1988 FR 8801044
(71) Demandeur: SERMATEC, F-50290 Coudeville (FR)
(72) Inventeur: Leguillochet, Pierre, F-50370 Brecey (FR); Langlet, Jean, F-59540 Caudry (FR)
(74) Mandataire: Bourgognon, Jean-Marie

(57) **Abrégé**

Une roue (15) est montée folle sur l'arbre (2) de la tête d'impression, et est en contact par sa périphérie avec le film à imprimer. Il est prévu un tachymètre (10) qui détecte la vitesse de rotation de la roue (15) et qui transmet un signal correspondant à un organe de commande (26) de la vitesse de rotation du moteur (8). Impression d'emballages.

## Description

La présente invention se rapporte aux appareils d'impression, utilisés notamment pour imprimer des inscriptions sur un film dans des machines d'emballage en continu.

On connaît déjà un appareil d'impression comprenant une tête d'impression solidaire en rotation d'un premier arbre et définissant avec un contre-rouleau une emprise pour un film, un rouleau encreur solidaire en rotation d'un deuxième arbre parallèle au premier, des moyens pour entraîner le deuxième arbre en rotation lorsque le premier arbre tourne, un moteur électrique d'entraînement du premier arbre et une roue montée folle sur un troisième arbre et en contact par sa périphérie avec le film. Il faut que la vitesse linéaire du film et celle des caractères portés par la tête d'impression soient égales. C'est pour cela que l'on prévoit la roue de prise de vitesse, distincte de l'appareil lui-même, que l'on s'efforce autant que possible de placer dans le prolongement de l'emprise, afin d'y détecter la vitesse du film. La vitesse de cette roue est détectée par un tachymètre, lui aussi distinct et disposé en dehors du capot de l'appareil. Le tachymètre transmet un signal de vitesse à un organe de commande de la vitesse de rotation du moteur.

La mise en fonctionnement de l'appareil nécessite donc la mise en place, le montage et le raccordement du tachymètre et de la roue au moment de l'utilisation de l'appareil, ce qui est relativement compliqué, constitue une source d'erreurs et peut se traduire par la détection d'une valeur fausse de la vitesse. Il est difficile d'obtenir simultanément un bon positionnement de l'appareil, assurant un bon marquage du film et un bon positionnement de la roue, assurant un bon synchronisme de la rotation de la tête et de la vitesse de défilement du film. Parfois, pour un film de faible largeur, la largeur de l'emprise est égale à celle du film. Il faut prendre l'information de vitesse à l'aide de la roue en amont ou en aval de l'emprise. Or la vitesse du film en un tel emplacement peut être différente de la vitesse du film dans l'emprise. Enfin, le stockage et le transport de l'appareil et de ses accessoires est malaisé. Il arrive que l'un des accessoires se perde.

L'invention pallie ces inconvénients par un appareil plus simple à monter et à raccorder, prenant moins de place et donc susceptible de s'intégrer plus facilement à des machines, nécessitant moins de réglages et permettant de détecter la vitesse de la laize du film dans l'emprise, même si la largeur de la laize n'est pas supérieure à celle de l'appareil et prévenant tout danger de perte des éléments constitutifs.

L'appareil suivant l'invention est caractérisé en ce que la roue est solidaire de l'appareil en étant montée folle sur le troisième arbre qui est incorporé à l'appareil et qui s'étend dans le plan défini par le premier arbre et par le deuxième arbre.

Il suffit alors de mettre correctement l'appareil en position pour régler d'un coup l'impression et la détection de vitesse.

Il pouvait sembler maladroit de ne pas confondre l'arbre de sortie du moteur et le premier arbre à entraîner par le moteur, avec la nécessité de prévoir un accouplement entre eux, mais ce faisant, et notamment quand l'arbre de sortie du moteur est en dehors du plan défini par le premier arbre et par le deuxième et quand l'arbre de sortie du moteur est à une distance du premier arbre supérieure à la somme du rayon de la tête d'impression et du rayon du moteur, on peut obtenir un appareil de faible hauteur et de faible profondeur, car on tient compte ainsi du fait que deux des éléments les plus encombrants sont le moteur et le premier arbre avec la tête d'impression. Il convient donc, pour obtenir un appareil prenant peu de place, de les loger côte à côte. La place dégagée derrière la tête d'impression peut alors être mise à profit avantageusement pour y loger la roue de prise de vitesse et/ou le tachymètre, la roue se trouvant justement sur l'emprise.

Avantageusement, le troisième arbre est confondu avec le premier.

De préférence, le tachymètre est monté sur un quatrième arbre, parallèle au premier et interposé entre celui-ci et l'arbre de sortie du moteur, et il est prévu un accouplement entre le troisième arbre et le quatrième arbre. On peut ainsi loger le tachymètre sans augmenter l'épaisseur de l'appareil. Toujours pour cette même raison d'encombrement, l'axe de basculement de l'appareil, qui est parallèle au premier arbre et qui est disposé latéralement par rapport à l'emprise, est du même côté du premier arbre que l'arbre de sortie.

Pour protéger la roue, la plus grande partie de celle-ci peut être logée à l'intérieur du capot. De même, le tachymètre est entièrement logé à l'intérieur du capot.

Au dessin annexé, donné uniquement à titre d'exemple :
La figure 1 est une vue en élévation par l'arrière de l'appareil suivant l'invention, le levier étant coupé ;
La figure 2 est une vue en coupe suivant le plan défini par le premier arbre et l'arbre de sortie du moteur ; et
La figure 3 est une vue en coupe suivant le plan défini par le premier arbre et par le deuxième arbre.

L'appareil d'impression représenté aux dessins, comprend un bâti 1 dans lequel sont percées cinq ouvertures. Dans la première, un premier arbre 2 est monté par des roulements 3 et des paliers 4. Dans la deuxième ouverture, est monté un deuxième arbre 5 par des roulements 6 et des paliers 7. Dans la troisième ouverture est monté un moteur électrique 8 ayant un arbre de sortie 9. Dans une quatrième ouverture est monté un codeur incrémental faisant office de génératrice tachymétrique 10,dont l'arbre porte la référence 11. Dans la cinquième ouverture passe une tige de réglage 12 faisant partie du dispositif de basculement qui sera décrit ultérieurement.

Une tête d'impression, constituée d'un porte-caractères 13 à éléments de chauffage incorporés 14, est montée solidaire en rotation sur l'arbre 2. Sur le même premier arbre 2, est montée folle une roue 15 de prise de vitesse. Les éléments chauffant 14 sont séparés des autres éléments constitutifs se trouvant derrière eux, par une plaque isolante 16. Entre la plaque 16 et la roue 15, est montée sur le premier arbre 2, une poulie 17 recevant une courroie 18 venant sur une poulie 19 montée sur l'arbre de sortie 9 du moteur 8.

La tête d'impression 13 entraîne en rotation par frottement, par l'intermédiaire d'un joint torique 20, un rouleau d'encrage 21 monté solidaire en rotation d'un deuxième arbre 22. Les arbres 2, 5, 9 et 11 sont parallèles.

Un film F en matière plastique à imprimer, passe dans l'emprise comprise entre la tête d'impression et un contre-rouleau 23.

La roue 15 en caoutchouc entraîne par frottement un pignon 24 démultiplicateur monté sur l'arbre 11. La vitesse de rotation de l'arbre 11 est transmise au codeur 10 et transmet cette vitesse par une ligne 25 à un organe de commande 26 de la vitesse de rotation de l'arbre de sortie 9 du moteur 8. L'organe de commande 26 électronique est logé dans une armoire en dehors de l'appareil.

Un bouton moleté 27 attaque par une tige filetée 28 la tige 12, de manière à régler la force d'appui de la tête d'impression 13 sur le film F. Un taraudage d'un levier 29 engrène avec la tige filetée 28 et est monté basculant sur la plaque 1 par un axe de basculement 30 parallèle à l'arbre 9. Un bouton moleté 31 à tige filetée 32 fait saillie dans une cavité 33 de réception d'une barre de soutien de l'appareil, cette barre n'étant pas représentée et étant sensiblement parallèle à l'axe 9. En vissant plus ou moins la tige filetée 28 dans le taraudage correspondant, on peut faire basculer le levier 29 autour de l'axe de basculement 30, de manière à faire basculer plus ou moins la tête d'impression 13 vers le contre-rouleau 23.

Pour imprimer le film F, on fait tourner le moteur 8. L'arbre de sortie 9 du moteur entraîne par la courroie 18 le premier arbre 2. La tête d'impression 13 tourne à la vitesse du film F. Dans le même temps, la roue 15 qui frotte sur le film F est entraînée en rotation à cette même vitesse, et transmet cette information de vitesse au tachymètre 10 par l'intermédiaire du pignon 24. Le tachymètre 10 transmet ces informations de vitesse à l'organe 26, qui règle en conséquence la vitesse du moteur 8. Dans le même temps, la tête d'impression 13 entraîne en rotation le rouleau encreur 21 par l'intermédiaire du joint 20.

La plus grande partie de la roue 13 est logée à l'intérieur d'un capot 34, dans lequel le tachymètre 10 est entièrement logé et qui entoure également tout le reste de l'appareil, à l'exception de l'organe 26, du levier 29 et du contre-rouleau 23.

L'arbre de sortie 9 du moteur 8 est à une distance du premier arbre 2, qui est supérieure à la somme du rayon de la tête d'impression 13 et du rayon du moteur 8.

## Revendications

1. Appareil d'impression comprenant une tête d'impression (13) solidaire en rotation d'un premier arbre (2) et définissant avec un contre-rouleau (23) une emprise pour un film (F), un rouleau encreur (21) solidaire en rotation d'un deuxième arbre (22) parallèle au premier (2), des moyens (20) pour entraîner le deuxième arbre (22) en rotation lorsque le premier arbre (2) tourne, un moteur (8) électrique d'entraînement du premier arbre (2) et une roue (15) montée folle sur un troisième arbre et en contact par sa périphérie avec le film (F), caractérisé en ce que la roue (15) est solidaire de l'appareil en étant montée folle sur le troisième arbre (2) qui est incorporé à l'appareil et qui s'étend dans le plan défini par le premier arbre (2) et par le deuxième arbre (22).

2. Appareil selon la revendication 1, caractérisé en ce que le troisième arbre est confondu avec le premier (2).

3. Appareil selon la revendication 1 ou 2, comprenant un tachymètre (10) qui détecte la vitesse de rotation de la roue (15) et qui transmet un signal correspondant à cette vitesse à un organe de commande (26), extérieur à l'appareil, de la vitesse de rotation de l'arbre de sortie (9) du moteur (8), caractérisé en ce que le tachymètre (10) est incorporé à l'appareil.

4. Appareil selon l'une des revendications 1 à 3, caractérisé en ce que l'arbre de sortie (9) du moteur (8) est en dehors du plan défini par le premier arbre (2) et par le deuxième (22).

5. Appareil selon l'une des revendications 1 à 4, caractérisé en ce que l'arbre de sortie (9) du moteur (8) est à une distance du premier arbre (2) supérieure à la somme du rayon de la tête d'impression (13) et du rayon du moteur (8).

6. Appareil selon l'une des revendications 1 à 5, caractérisé en ce que le tachymètre (10) est monté sur un quatrième arbre (11), parallèle au premier (2) et interposé entre celui-ci et l'arbre de sortie (9) du moteur (8), et il est prévu un accouplement entre le troisième arbre (2) et le quatrième arbre (11).

7. Appareil selon l'une des revendications 1 à 6, comprenant des moyens définissant un axe de basculement (30) de l'appareil qui est parallèle au premier arbre (2) et disposé latéralement par rapport à l'emprise, caractérisé en ce que l'axe de basculement (30) est du même côté du premier arbre (2) que l'arbre de sortie (9).

8. Appareil selon l'une des revendications 1 à 7, comprenant un capot (34), caractérisé en ce que la plus grande partie de la roue (15) est logée à l'intérieur du capot (34).

9. Appareil selon l'une des revendications 1 à 8, caractérisé en ce que le tachymètre (10) est entièrement logé à l'intérieur du capot (34).
